# EUROPÄISCHE PATENTSCHRIFT

(11) **EP 0 051 790 B1**
(45) Veröffentlichungstag und Bekanntmachung des Hinweises auf die Patenterteilung: **12.09.1984**
(21) Anmeldenummer: 81108951.5
(22) Anmeldetag: 27.10.1981
(51) Int. Cl.: B65D 83/00, A47K 5/12

(54) **Spender für pastöse Massen**
Distributor for pasty material
Distributeur pour matériel pâteux

(30) Priorität: 08.11.1980 DE 3042285
(43) Veröffentlichungstag der Anmeldung: 19.05.1982
(73) Patentinhaber: Bramlage GmbH, D-49378 Lohne (DE)
(72) Erfinder: Sieverding, Werner, D-2842 Lohne (DE)
(74) Vertreter: Rieder, Hans-Joachim, Dr.

## Beschreibung

Die Erfindung bezieht sich auf einen Spender für pastöse Massen, mit einem einen nur in Entleerungsrichtung verlagerbaren Kolben aufweisenden Gehäuse und einer aussenliegenden Betätigungshandhabe, die an einem balgartig in Richtung des Kolbens zusammendrückbaren Kopfstück ausgebildet ist, welches eine Spender-Austrittsöffnung aufweist, welche am äusseren Ende eines Röhrchens liegt, dessen innerer Endabschnitt auf ganzer über den Balg einwärts vorstehender Länge in die pastöse Masse eintaucht.

Ein Spender dieser Art ist durch die EP-A1-35588 bekannt. Das vom Kopfstück-Balg ausgehende Röhrchen taucht auf ganzer Länge in die pastöse Masse ein. Der innere Endabschnitt des Röhrchens ist geschlossen. Im Abstand darüber befinden sich in der Mantelwand des zylindrischen Röhrchens diametral einander gegenüberliegende Ventilöffnungen, welche von einer gehäusefesten Hülse in Grundstellung des Spenders verschlossen sind. Durch Einwärtsverlagerung des Röhrchens werden die Ventilöffnungen, bereits unter Komprimierung der pastösen Masse, freigegeben, so dass diese unter Ausschub des im Röhrchen befindlichen Anteils ausgebracht wird. Die Ausbildung eines besonderen Ventils führt zu einem im Hinblick auf Massenartikel relativ hohen Fertigungsaufwand. Die Teile müssen recht genau aufeinander abgestimmt sein. Schon geringe Toleranzabweichungen oder Entformungsfehler können Ausschuss bedeuten. Im übrigen haben Ventile den Nachteil der Ansprechschnelle, so dass eine genaue Dosierung und auch die gewünschte exakte Placierung der strangartig austretenden Masse erschwert ist. Eine zu hohe Führungsreibung des Röhrchens in der Hülse erfordert auch eine entsprechend stabile Balgausführung, was sich jedoch wiederum auf die Bedienungsbequemlichkeit nachteilig auswirkt.

Neben solchen schieberartigen Ventilen ist es auf dem gleichen Sektor bekannt, lippenartige oder Kugel-Ventile einzusetzen (DE-AS 1 210 149). Neben dem auch hier vorliegenden Fertigungsaufwand tritt der oben angesprochene Nachteil auf, dass das Abgabeventil von einer bestimmten Überdruckschwelle an plötzlich geöffnet wird. Es kann so auch hier zu unliebsamen Spritzeffekten kommen. Auch lassen sich die Abgaberaten nicht exakt dosieren. Hinzu kommt ein nicht unerheblicher Montage- und Teileaufwand. Die die Lippen schliessenden Federn müssen von innen her eingesetzt werden. Da sie im Bereich des erheblich deformierbaren Kopfstück-Balges liegen, ist nicht auszuschliessen, dass die Federn ihren Halt verlieren.

Aufgabe der Erfindung ist es, einen gattungsgemässen Spender in herstellungstechnisch einfacherer, gebrauchsvorteilhafterer Bauform so auszubilden, dass das erwähnte Abgabeventil verzichtbar wird.

Gelöst ist diese Aufgabe durch die im Anspruch 1 angegebene Erfindung.

Die Unteransprüche sind vorteilhafte Weiterbildungen des Spenders.

Zufolge solcher Ausgestaltung ist ein gattungsgemässer Spender geschaffen, der ohne ein besonderes Ventil auskommt, trotzdem aber eine exakt dosierbare, bedienungsbequeme Ausgabe erlaubt. Die überraschend unter Nutzung der Trägheit der pastösen Masse dennoch erreichbare Ventilfunktion ist dabei auch insofern günstiger, als nicht mehr erst ein das Ventil öffnender Überdruck erzeugt werden muss, der stets einen mehr oder weniger schlagartigen, mangelhaft kontrollierbaren Austritt des Inhaltes bringt. In baulich einfacher Weise liegtdas innere, stets offene Mündungsende des Röhrchens völlig frei. Die Faktoren, wie Röhrchenquerschnitt, -länge und Viskosität der pastösen Masse sind dabei so abgestimmt, dass das Nachziehen des Kolbens vorrangig auftritt, d.h. ehe die stopfenartig sperrend wirkende Restmenge im Röhrchen das entstehende Vakuum mit Luft ausgleichen könnte. Auch die bauliche Ausbildung des Spenders insgesamt ist erheblich vereinfacht. Ein solches Röhrchen kann dem Kopfstück gleich mit angeformt sein. Eine separate Ausgestaltung empfiehlt sich jedoch, wenn Massen unterschiedlicher Viskosität und sonstiger Eigenschaften in Frage kommen, so dass unter Beibehaltung des aus Gehäuse, klemmversperrtem Kolben und Kopfstück bestehende Grundkörpers bedarfsweise mit dem querschnittgeeigneten Röhrchen dann ausgestattet wird. Eine die handhabungsrichtige Benutzung praktisch selbst vermittelnde Ausgestaltung liegt vor, wenn das Röhrchen spitzwinklig geneigt zur Längsachse des rohrförmigen Gehäuses verläuft. Dies bringt vor allem die gewünschte exakte Ausrichtung in bezug auf die Abgabestelle, wie beispielsweise den Borstenkörper einer Zahnbürste. Dabei reicht das innere Mündungsende des entsprechend zugeordneten Röhrchens bis in den Bereich der Längsmittelachse des Gehäuses, also in einen druckgünstig liegenden zentralen Bereich. Ist schliesslich der Balg und seine Faltzone derart ausgebildet, dass das Röhrchen bei Balgbetätigung in etwa koaxiale Lage zur Längsmittelachse des Gehäuses kippt, so entsteht der erhebliche Bedienungsvorteil, dass sich das ausgabeseitige Röhrchenende vom austretenden Pastenstrang praktisch zurückzieht. Dies erleichtert das auch optisch genau verfolgbare Auflegen dieses Pastenstranges auf die Zahnbürste.

Weitere Vorteile und Einzelheiten des Gegenstandes der Erfindung sind nachstehend anhand eines zeichnerisch veranschaulichten Ausführungsbeispieles näher erläutert. Es zeigt:
Fig. 1 den erfindungsgemäss ausgebildeten Spender in Seitenansicht,
Fig. 2 eine Unteransicht hierzu und
Fig. 3 einen Längsschnitt durch den Spender mit in strichpunktierten Linien angedeuteter Verschlusskappe.

Das lang zylindrisch ausgebildete Gehäuse 1 enthält einen Kolben 2. Dessen Randlippen 2' führen sich an der zylindrischen Gehäuseinnenwandung 1'. Das Gehäuse 1 ist unten offen.

Der Kolben 2 ist nur in Entleerungsrichtung (Pfeil x) verlagerbar. Er trägt auf seiner dem aufstellseitigen Gehäuseende zugewandten Breitfläche einen sogenannten Klemmodul 3 in Form eines radial ausgerichtete Zacken 3' aufweisenden Sternes aus Federstahl. Sein die Zackenenden umschreibender Durchmesser ist grösser als der lichte Durchmesser des Gehäuses, wodurch sich die Zackenenden als schrägstehende Stützfüsse an der Gehäuseinnenwandung entgegen der Richtung des Pfeiles x sperrend verhaken.

Den ausgabeseitigen Abschluss des Gehäuses 1 bildet eine dem Standsockel 4 desselben gegenüberliegend angebrachte Betätigungshandhabe. Es handelt sich um ein balgartig in Richtung des Kolbens 2 zusammendrückbares, sich stets spontan wieder in seine Grundstellung aufrichtendes Kopfstück 5. Letzteres ist auf den etwas verschmälerten Hals 6 des Gehäuses 1 aufgesteckt. Über einen Ring-Nuteingriff im Zusammenwirken mit der Rückstellkraft des das Kopfstück 5 bildenden Materiales liegt eine gebrauchsstabile Befestigung vor.

Das Kopfstück 5 formt eine querschnittsverringerte Spender-Austrittsöffnung Ö. Von letzterer geht ein in den Innenraum des domförmig gestalteten Kopfstückes 5 hineinragendes Röhrchen 7 aus. Das Röhrchen besteht aus relativ steifem Material und ist von einer von der Kopfstückdecke 5' ausgehenden, schräg nach oben weisenden Ausstülpung 8 gefasst. Das Röhrchen sitzt in Klemmhalterung, kann aber gegebenenfalls festgeklebt oder auch schweisstechnisch mit dem Kopfstück verbunden sein.

Ebenso denkbar ist eine Anformung des Röhrchens 7 einstückig mit dem Kopfstück 5.

Das Röhrchen 7 liegt spitzwinklig geneigt zur Längsachse y-y des rohrförmigen bzw. zylindrischen Gehäuses 1. Dabei ragt es mit seinem die Austrittsöffnung Ö bildenden äusseren Mündungsende 7' praktisch bis in den Bereich der verlängerten Mantelebene des Gehäuses 1. Das innere Mündungsende 7" reicht bis in den Bereich der Längsmittelachse y-y, also ins Zentrum des rotationssymmetrischen Gehäuses. Es schliesst etwa ebenengleich mit der oberen Halskante 6' ab und taucht, wie aus Fig. 3 ersichtlich, mit diesem inneren Mündungsende 7" in die pastöse Masse M ein, die bis unter die domförmige Decke 5' des Kopfstückes 5 reicht, also auch das Röhrchen auf seinem ganzen Umfang umgibt. Überdies ist stets eine Teillänge des Röhrchens 7 mit pastöser Masse angefüllt. Der Neigungswinkel alpha beträgt ca. 30°.

Die den Balg B des Kopfstückes 5 formende Zone ist durch eine horizontale flach-V-förmige Einschnürung E erzielt. Diese Einschnürung erstreckt sich über die halbe Querschnittsbreite des sich in seiner Grundform nach oben hin kegelstumpfartig verjüngenden Kopfstückes 5. Die Balgfurche ist mit 9 bezeichnet und in Fig. 1 in gestrichelter Linienart veranschaulicht.

Die spitzwinklige Zuordnung des Röhrchens 7 in der der Einziehung E gegenüberliegenden Partie des Kopfstückes 5 ist dergestalt, dass das Röhrchen 7 bei Balgbetätigung in eine koaxiale bzw. annähernd koaxiale oder raumparallele Lage zur Längsmittelachse y-y des Gehäuses 1 kippt. Dabei entfernt sich das äussere Mündungsende 7' des Röhrchens 7 aus einer randnahen Grundstellung. Das Mündungsende 7' kann auch in einer mehr schnabelförmig gekrümmten Form gestaltet sein derart, dass die Öffnung Ö senkrecht zur Achse y-y liegt.

Das kopfstück 5 ist von einer Kappe 10 überfangen. Die Innenecke der Kappendecke ist entsprechend der Stirnflächenlage des Röhrchens abgeschrägt, so dass bei aufgeschrägter Kappe 10 die Röhrchenöffnung dicht verschlossen wird. Die Kappe 10 hält reibungs- oder formschlüssig an einer peripheren Wulst im Befestigungsbereich derselben zwischen unterem Kopfstückrand und Hals 6 des Gehäuses 1.

Die Funktionsweise des beschriebenen Spenders ist wie folgt: Nach Abnehmen der Kappe 10 wird das Kopfstück 5 im den Balg B bildenden Bereich, der obenseitig gerieft oder in anderer Weise gerauht ist, in Richtung des Kolbens 2 abwärtsgedrückt. Der Kolben 2 wird durch den Klemmodul 3 abgestützt, so dass er nicht nach unten ausweichen kann. Die pastöse Masse M drängt unter Passieren des Röhrchens 7 in Richtung der Öffnung Ö und tritt schliesslich aus dem Mündungsende 7' aus. Wird nun das Kopfstück 5 entlastet, entsteht im Gehäuseinneren Unterdruck. Das sich in seine Grundstellung zurückstellende flexible Kopfstück 5 zieht den Kolben in Richtung des Pfeiles x über die Füllgutsäule nach. Diese Rückstellung ist abgeschlossen, bevor die noch im Röhrchen verbleibende Masse als Stopfen das innere Mündungsende 7" erreichen könnte. Entscheidend dabei ist, dass das Röhrchen 7 in Querschnitt und Länge unter Abstimmung mit der Viskosität der pastösen Masse und der aufgetretenen Fliessgeschwindigkeit einen entsprechenden Widerstand bildet, der das auftretende Vakuum überbrückt.

Das Verhältnis lichter Röhrchenquerschnitt zu Röhrchenlänge ist ca. 1 : 5.

### Druckverhältnisse im Spender (hydraulisches

### System)

Zeichenerklärung:
X = Reibungsbeiwert für strömende Medien
e = Röhrchenlänge
d = lichte Röhrchenweite
R = Reynolds'sche Zahl; R < 2000 (laminar) R > 3000 (turbulent)
V = mittlere Geschwindigkeit der Masse
p = Dichte der Masse

Die Aufstellung der Druckverhältnisse im Spender wird auf der folgenden Seite wiedergegeben.

### Aufstellung der Druckverhältnisse im Spender

Bei langsamen Entlasten des Dosierkopfes (Stillstand d. Kolbens) gilt:

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. Spender für pastöse Massen, mit einem einen nur in Entleerungsrichtung (x) verlagerbaren Kolben (2) aufweisenden Gehäuse (1) und einer aussenliegenden Betätigungshandhabe, die an einem balgartig in Richtung des Kolbens zusammendrückbaren Kopfstück (5) ausgebildet ist, welches eine Spender-Austrittsöffnung aufweist, welche am äusseren Ende eines Röhrchens (7) liegt, dessen innerer Endabschnitt auf ganzer über den Balg einwärts vorstehender Länge in die pastöse Masse eintaucht, dadurch gekennzeichnet, dass das innere, stets offene Mündungsende (7") des Röhrchens (7) völlig freiliegend von der Masse (M) umgeben ist.

2. Spender nach Anspruch 1, dadurch gekennzeichnet, dass das Röhrchen (7) spitzwinklig (Winkel alpha) geneigt zur Längsachse (y-y) des rohrförmigen Gehäuses (1) verläuft und das innere Mündungsende (7") desselben etwa in der Längsachse (y-y) des Gehäuses liegt.

3. Spender nach den Ansprüchen 1 und 2, dadurch gekennzeichnet, dass der Balg (B) und seine Faltzone derart gestaltet sind, dass das Röhrchen (7) bei Balgbetätigung im wesentlichen in eine koaxiale Lage zur Längsmittelachse (y-y) des Gehäuses (1) kippt.

## Claims

1. Dispenser for pasty materials, with a housing (1) having a piston (2) displaceable in the emptying direction (x) only, and with an outer actuating handle formed on a headpiece (5) which can be compressed in a bellowslike manner in the direction of the piston and which has a dispenser outflow orifice located at the outer end of a tube (7), the inner end portion of which penetrates into the pasty material over the entire length projecting inwards beyond the bellows, characterised in that the inner, always open mouth end (7") of the tube (7), being completely exposed, is surrounded by the material (M).

2. Dispenser according to claim 1, characterised in that the tube (7) extends at an acute angle (angle alpha) relative to the longitudinal axis (y-y) of the tu- bularhousing (1), and the inner mouth end (7") of the latter is located approximately in the longitudinal axis (y-y) of the housing.

3. Dispenser according to claims 1 and 2, characterised in that the bellows (B) and its folding zone are designed in such a way that when the bellow are actuated the tube (7) tilts essentially into a coaxial position relative to the longitudinal centre axis (y-y) of the housing (1).

## Revendications

1. Distributeur pour masses pâteuses, avec une enveloppe (1) présentant un piston (2) déplaçable seulement en direction de la vidange (x) et un dispositif d'actionnement extérieur, qui est constitué sur une pièce de tête (5) pouvant être comprimée à la manière d'un soufflet en direction du piston, et présentant un orifice de sortie de distribution, situé à l'extrémité extérieure d'un petit tuyau (7), dont la portion d'extrémité inférieure est plongée dans la masse pâteuse sur toute sa longueur saillante vers l'intérieur au-delà du soufflet, distributeur caractérisé en ce que l'extrémité d'embouchure intérieure (7"), ouverte en permanence, du petit tuyau (7) est entourée complètement et librement par la masse pâteuse (M).

2. Distributeur suivant la revendication 1, caractérisé en ce que le petit tuyau (7) est incliné à angle aigu (angle a) par rapport à l'axe longitudinal (Y-Y) de l'enveloppe de forme tubulaire (1) et l'extrémité d'embouchure intérieure (7") de ce tuyau se trove sensiblement sur l'axe longitudinal (Y-Y).

3. Distributeur suivant l'une des revendications 1 et 2, caractérisé en ce que le soufflet (B) et sa zone de pliage sont conformés de telle sorte que le petit tuyau (7), lors de l'actionnement du soufflet, bascule essentiellement dans une position coaxiale à l'axe longitudinal médian (Y-Y).
